# EUROPÄISCHE PATENTSCHRIFT

(11) **EP 0 565 762 B1**
(45) Veröffentlichungstag und Bekanntmachung des Hinweises auf die Patenterteilung: **31.01.1996**
(21) Anmeldenummer: 92106596.7
(22) Anmeldetag: 16.04.1992
(51) Int. Cl.: B65D 8/04, B65D 8/08, B21D 19/12, B21D 51/26, B65D 45/30

(54) **Verschliessbarer Behälter aus Blech**
Closeable sheet metal container
Récipient fermable en tôle

(43) Veröffentlichungstag der Anmeldung: 20.10.1993
(73) Patentinhaber: MUHR & SÖHNE WERKE FüR BLECHVERARBEITUNG, D-57439 Attendorf/Westf. (DE)
(72) Erfinder: Postler, Wolfgang, W-5952 Attendorn (DE)
(74) Vertreter: Eyer, Eckhardt Philipp, Dipl.-Ing.

(56) Entgegenhaltungen:
- DE-A- 3 714 890
- US-A- 3 448 891

## Beschreibung

Die Erfindung geht aus von einem verschließbaren Behälter gemäß dem Oberbegriff des Patentanspruches 1.

Die beispielsweise aus der DE-A-3 714 890 bekannten Behälter dieser Art weisen eine Bordierung mit freier, d.h. ohne jegliche Berührung der Wendeln aneinander eingebogener Spirale auf. Ihr Verschluß erfolgt mittels eines Deckels mit Randbördelung, die nach dem Aufbringen des Deckels in einer gegenüber der Rumpfbordierung gegen den Behälterboden versetzten Ebene liegt und einen gegenüber deren Außendurchmesser geringeren Innendurchmesser aufweist, so daß der Deckelrand die Rumpfbordierung (vollständig) umgreift. Sie haben sich im wesentlichen ausgezeichnet bewährt, sind jedoch nur beschränkt, d.h. nur für die Verpakkung und den Versand von Substanzen einsetzbar, für die beim Versand keine besonderen Anforderungen an das Innendruckverhalten gestellt werden. Hierbei ist davon auszugehen, chemische Substanzen, insbesondere Flüssigkeiten bei erhöhter Temperatur Gase abgeben, die einen erhöhten Behälterdruck im Gefolge haben, dem der Behälter insbesondere im Bereich der Dichtung auch unter extrem belastenden Transportbedingungen standhalten muß. Nach den geltenden Prüfvorschriften müssen derartige Behälter bei einem Innendruck von 1,12 bar - entsprechend dem Dampfdruck von Aceton bei 55° C, zuzüglich 33% Sicherheit - einem Diagonal-Aufprall auf die Deckelkante und einem Fall auf die Mantelseite Fall auf die Mantelseite aus 2 m Höhe ohne Leckagebildung im Dichtungsbereich standhalten. Es ist bisher kein diesen Prüfbedingungen genügender Deckelbehälter bekannt, der Transport von Substanzen dieser Art erfolgt daher bisher ausschließlich in sog. Spundbehältern, d.h. Fässern mit fest verbundenem Boden und Deckel, die über ein Spundloch gefüllt und entleert werden. Ihre Entsorgung unter Umweltschutzbedingungen verursacht erhebliche Probleme.

Der vorliegenden Erfindung liegt als Aufgabe die Schaffung eines Deckelbehälters mit einer allen Anforderungen an das Innendruckverhalten genügenden Deckeldichtigkeit zugrunde, der demgemäß anstelle der bisher für diesen Zweck ausschließlich verwendeter Spundbehälter für den Transport von bei erhöhter Temperatur gasabgebender chemischer Substanzen verwendet werden kann.

Diese Aufgabe wird durch einen verschließbaren Behälter mit den im zweiten Teil des Patentanspruchs 1 wiedergegebenen Merkmalen gelöst.

Das entsprechende erfindungsgemäße Verfahren ist Gegenstand des Anspruchs 3.

Durch die Erfindung ist ein Deckelbehälter geschaffen, dessen Deckeldichtigkeit nicht nur den genannten Prüfanforderungen genügt sondern sich vielmehr im Gegenteil unter äußeren mechanischen Belastungen jeder Art noch verstärkt und der daher ohne weiteres anstelle der bisher verwendeten Spundbehälter zum Versand auch von umweltbelastenden oder umweltgefährdenden Substanzen verwendet werden kann.

Weitere Ausführungsformen und Vorteile ergeben sich aus der nachfolgenden Beschreibung, in der die Erfindung anhand der beiliegenden Zeichnung beispielsweise erläutert ist. Es zeigen
- Fig. 1: die Seitenansicht eines Deckelbehälters
- Fig. 2: die schematische Wiedergabe der Randbordierung des Behälters
- Fig. 3: die schematische Darstellung eines Schnitt durch den Behälter gemäß Fig. 1 im Bereich des Deckelrandes
- Fig. 4, 5: eine schematische Wiedergabe des Verformungsvorganges bei der Aufbringung der Faltung auf die Spiralbordierung
Der in der Zeichnung wiedergegebene verschließbare Behälter weist einen Behälterrumpf 1 auf, der an seinem offenen Rand - siehe Fig. 2 - mit einer als Ganzes mit 2 bezeichneten Spiralbordierung, d.h. einer Bordierung versehen ist, bei der das Blech im Randbereich zu einer Spirale mit einem Umschlingungswinkel von mehr als 360° nach innen gebogen ist. Der Behälter ist unter Zwischenschaltung einer Dichtung 3 mittels eines Deckels 4 verschlossen, der mit seinem Rand 5 die Dichtung 3 bezw. die Rumpfbordierung 2 übergreift und an seinem äußersten Rand mit einer Bördellung 6 versehen ist. Zum Verschluß wird der Deckel mittels eines Spannringes 8 gegen die Rumpfbordierung 2 gespannt.

Die Spiralbordierung ist zum Unterschied zu den bekannten Bordierungen mit freier Wendelung durch Kalibrierung mit einer vorgegebenen Walzenanstellung bis zur Anlage der Spiralendes an der Innenwandung der Spiralwindung derart gefaltet, daß die Spiralbordierung in erster Annäherung eine an Dreicksform angenäherte Form aufweist, wobei am Rand eine Innenschlaufe 16 aus zwei im wesentlichen ebenen Ringflächen 17,18 gebildet ist, die sich entlang dreier Umfangslinien 13, 14, 15 an sich selbst bezw. an der Behälterwand abstutzt.

Die Faltung erfolgt derart, daß der mit der regelmäßigen Spiralbordierung versehene Behälter - siehe Fig. 4 - in ein den Behälter selbst und den oberen Bereich der Bordierung stützendes Kalibrierwerkzeug 10 eingelegt und die Bordierung danach mittels einer umlaufenden, einen festgelegten Anstellwinkel aufweisenden Walze 11 von der Unterseite her kalibriert wird. Hierbei findet zunächst eine elastische Verformung bis zur aufgrund der gleichmäßigen Wendelung im wesentlichen flächigen Anlage der Spirale an dem Behälter - Stellung Fig. 5 - und erst danach die bleibende Kalibrierung statt. Es hat sich überraschender Weise gezeigt, daß in der Phase der Kalibrierung nicht nur die zweifache Knickung der Spirale unter Bildung einer im wesentlichen ebenen Fläche 12 im unmittelbar belasteten Bereich eintritt sondern sich darüberhinaus die gleichmäßig gebogene Wendel auch in dem der Spiralkante unmittelbar benachbarten Bereich sowie in den zwischen beiden Verformungsbereichen gelegenen Bereich streckt, so daß sich im Ergebnis selbsttätig die in erster Annäherung dreiecksförmige Bordierung und die Inpenschlaufe 16 aus zwei im wesentlichen ebenen Ringflächen 17, 18 bilden, die sich entlang dreier Umfangslinien 13, 14, 15 an sich selbst bezw. an der Behälterwand abstützt.

Die Form des Deckelrandes 5 sowie dessen Bördelung 6 sind derart auf die Rumpfbordierung 2 abgestimmt, daß die Deckelbördelung 6 nach dem Aufbringen des Spannringes 8 unter Berücksichtigung der eingelegten Dichtung 3 etwa in der Ebene A - A der äußeren Umfangslinie der Rumpfbordierung 2 liegt.

Aufgrund der Kalibrierung der Rumpfbordierung und der sich hieraus ergebenden selbststützenden Wirkung tritt beim Aufbringen des Spannringes nahezu keine (elastische) Verformung der Bordierung, dafür eine umso stärkere Verformung der Dichtung ein. Dies gilt ebenfalls bei betriebsbedingter Belastung des Behälters unabhängig davon, ob die Belastung durch Erhöhung des Innendruckes oder durch äußere Kräfte, etwa eine Sturzbelastung verursacht wird. Bei Erhöhung des Inpendruckes tritt in der Regel eine sogenannte Bombage, d.h. eine Auswölbung des Deckels im inneren Flächenbereich ein mit der Folge, daß sich der Deckel im Randbereich unter Verkleinerung des der Dichtung zwischen Rumpfbordierung und Spannring zur Verfügung stehenden Raumes streckt. Aufgrund der sich hieraus ergebenen Kompression der Dichtung wird der Deckel mit erhöhter Kraft auf die in sich gestützte und daher nicht nachgebende Randbordierung gedrücht. Crash-Versuche haben ergeben, daß - außreichende Stabilität des Spannringes vorausgesetzt - eher mit einem Bersten des Behälters als mit einer Leckage im Dichtungsbereich gerechnet werden kann.

## Patentansprüche

1. Verschließbarer Behälter aus Blech, beispielsweise Eimer oder Hobbok, dessen Rumpf (1) an seinem offenen Rand mit einer als Spiralbordierung mit einem Umschlingungswinkel von mehr als 360°, vorzugsweise 450°, ausgebildeten Rumpfbordierung (2) versehen und der durch einen mit einer Randbördelung versehenen Deckel verschließbar ist, wobei der Rand (5) beim Verschließen des Behälters mittels eines Spannringes (8) unter Zwischenschaltung einer Dichtung (3) gegen die Rumpfbordierung (2) gedrückt wird, dadurch gekennzeichnet, daß die Rumpfbordierung (2) durch Kalibrierung mit einer vorgegebenen positiv geneigten Walzenanstellung zu einer in erster Annäherung an Dreiecksform angenäherten Form sowie bis zur Anlage des Endes der Spiralbordierung an der Spiralwindung gefaltet ist, so daß sich eine sich an drei Umfangslinien (13, 14, 15) abstützende innere Schlaufe (16) mit zwei im wesentlichen ebenen Ringflächen (17, 18) bildet.

2. Verschließbarer Behälter nach Anspruch 1, dadurch gekennzeichnet, daß die Form des Deckelrandes (5) sowie dessen Bördelung (6) derart auf die Rumpfbordierung (2) abgestimmt sind, daß die Bördelung (6) nach dem Aufbringen des Spannringes (8) unter Berücksichtigung der eingelegten Dichtung (3) in der Ebene des größten Durchmessers der Rumpfbordierung (2) liegt.

3. Verfahren zur Herstellung eines verschließbaren Behälters aus Blech, beispielsweise Eimer oder Hobbok, dessen Rumpf (1) an seinem offenen Rand mit einer als Spiralbordierung mit einem Umschlingungswinkel von mehr als 360°, vorzugsweise 450°, ausgebildeten Rumpfbordierung (2) versehen und der durch einen mit einer Randbördelung versehenen Deckel verschließbar ist, wobei der Rand (5) beim Verschließen des Behälters mittels eines Spannringes (8) unter Zwischenschaltung einer Dichtung (3) gegen die Rumpfbordierung (2) gedrückt wird, dadurch gekennzeichnet, daß die regelmäßige Spiralbordierung (2) des Behälters mittels einer umlaufenden, einen festgelegten positiv geneigten Anstellwinkel aufweisenden Walze (11) von der Unterseite her bis zur Erreichung einer in erster Annäherung dreieckigen Form kalibriert wird, in der die Spirale in ihrem Endbereich eine sich an drei Umfangslinien (13, 14, 15) abstützende innere Schlaufe (16) mit zwei im wesentlichen ebenen Ringflächen (17, 18) bildet.

## Claims

1. Closable sheet metal container, for example a bucket or drum, the body (1) of which is provided at its open edge with an edging (2), which is configured as a spiral edging having a looping angle of more than 360°, preferably 450°, and which container is closable by a cover, which is provided with an edge flange, the edge (5) being urged towards the edging (2) by means of a tensioning ring (8) with the interposition of a seal (3) for closure of the container, characterised in that the edging (2) is folded by rolling with a prescribed, positively inclined roller adjustment to form a configuration which resembles a triangular shape to a first approximation and is folded until the end of the spiral edging abuts against the spiral winding, so that an internal loop (16) is formed, which is supported at three peripheral lines (13, 14, 15) and has two substantially flat annular faces (17, 18).

2. Closable container according to claim 1, characterised in that the configuration of the cover edge (5) and of its flange (6) are adapted to the edging (2) in such a manner that the flange (6) lies in the plane of the greatest diameter of the edging (2) so as to take account of the inserted seal (3) after the tensioning ring (8) has been applied.

3. Method of producing a closable sheet metal container, for example a bucket or drum, the body (1) of which is provided at its open edge with an edging (2), which is configured as a spiral edging having a looping angle of more than 360°, preferably 450°, and which container is closable by a cover, which is provided with an edge flange, the edge (5) being urged towards the edging (2) by means of a tensioning ring (8) with the interposition of a seal (3) for closure of the container, characterised in that the regular spiral edging (2) of the container is rolled by means of a circulatory roller (11), having a fixed, positively inclined angular disposition, from the underside until a triangular shape to a first approximation is achieved, in which shape the spiral forms in its end region an internal loop (16), which is supported at three peripheral lines (13, 14, 15) and has two substantially flat annular faces (17, 18).

## Revendications

1. Récipient fermable en tôle, par exemple seau ou tonnelet, dont le corps (1) est muni, au niveau de sa gueule, d'une bordure (2) réalisée sous forme de bordure spirale ayant un angle d'enroulement de plus de 360°, de préférence de 450°, et qui peut être fermé par un couvercle muni d'un collet rabattu, le bord (5) du couvercle étant presse, lors de la fermeture du récipient, contre la bordure (2) du corps avec interposition d'une garniture d'étanchéité (3) au moyen d'un collier de serrage (8), caractérisé en ce que la bordure (2) du corps est pliée, par calibrage avec un galet ayant un angle d'attaque prédéfini à inclinaison positive, pour lui donner une forme qui s'approche en première approximation de la forme triangulaire, et jusqu'a ce que l'extrémité de la bordure spirale vienne s'appliquer contre l'enroulement en spirale, de sorte qu'il est formé une boucle intérieure (16) qui prend appui par trois lignes de sa périphérie (13, 14, 15) et qui présente deux surfaces d'anneau essentiellement planes (17, 18).

2. Récipient fermable selon la revendication 1, caractérisé en ce que la forme du bord (5) du couvercle (4) ainsi que de son collet rabattu (6) est adaptée à celle de la bordure (2) du corps de telle sorte qu'après la mise en place du collier de serrage (8) et en tenant compte de la garniture d'étanchéité (3) interposée, le collet rabattu (6) soit dans le plan du plus grand diamètre de la bordure (2) du corps.

3. Procédé de fabrication d'un récipient fermable en tôle, par exemple d'un seau ou d'un tonnelet, dont le corps (1) est muni, au niveau de sa gueule, d'une bordure (2) réalisée sous forme de bordure spirale ayant un angle d'enroulement de plus de 360°, de préférence de 450°, et qui peut être fermé par un couvercle muni d'un collet rabattu, le bord (5) du couvercle étant pressé, lors de la fermeture du récipient, contre la bordure (2) du corps avec interposition d'une garniture d'étanchéité (3) au moyen d'un collier de serrage (8), caractérisé en ce que la bordure spirale régulière (2) du récipient est calibrée, au moyen d'un galet (11) qui tourne et qui présente un angle d'attaque déterminé à inclinaison positive, de bas en haut jusqu'à ce que soit atteinte une forme triangulaire en première approximation, dans laquelle la spirale forme, dans sa région d'extrémité, une boucle intérieure (16) qui prend appui par trois lignes (13, 14, 15) de sa périphérie et qui présente deux surfaces d'anneau essentiellement planes (17, 18).
